# FASCICULE DE BREVET EUROPEEN

(11) **EP 0 668 551 B1**
(45) Date de publication et mention de la délivrance du brevet: **14.01.1998**
(21) Numéro de dépôt: 95810082.8
(22) Date de dépôt: 08.02.1995
(51) Int. Cl.: G04B 27/00

(54) **Montre à double faces**
Uhr mit zwei entgegengesetzten Anzeigen
Watch with two opposite displays

(30) Priorité: 21.02.1994 CH 499/94
(43) Date de publication de la demande: 23.08.1995
(73) Titulaire: MONTRES UNIVERSAL SA, CH-1226 Thonex-Genève (CH)
(72) Inventeur: Calabrese, Vincent, CH-1006 Lausanne (CH)
(74) Mandataire: Meylan, Robert Maurice

(56) Documents cités:
- EP-A- 0 504 623
- CH-A- 462 046
- FR-A- 2 503 409
- US-A- 1 419 029

## Description

La présente invention a pour objet un mécanisme de correction pour mouvement d'horlogerie comprenant un correcteur agissant de façon négative sur l'impulsion d'une force élastique et qui est actionné par une tige.

Ce correcteur est particulièrement destiné à équiper une montre double faces, c'est-à-dire une montre présentant un cadran supplémentaire sur le côté verso.

On connaît depuis longtemps de nombreuses réalisations de montres dites à double faces, mais la véritable difficulté à l'usage réside dans le remontage et la remise à l'heure des deux faces.

Sur un mouvement construit exprès pour une montre double faces, on peut prévoir une couronne de remontoir à plusieurs positions, mais dans le cas de mouvements existants, la couronne d'origine continue de remplir parfaitement la fonction de remontage tandis que pour la mise à l'heure elle ne peut agir que sur le côté prévu, obligeant ainsi à ajouter un moyen supplémentaire pour la mise à l'heure du côté ajouté.

En se référant au brevet suisse No 57 805 qui décrit, en se servant d'un mouvement avec grande moyenne centrale, un moyen très simple et fiable pour obtenir une montre double faces, on constate qu'il n'a pas été prévu de décaler les deux affichages.

Le brevet suisse No 7 594 en se servant d'une grande moyenne décentrée, décrit un moyen tout aussi simple et sûr pour obtenir un bon résultat et il a prévu un moyen de décaler les deux affichages par le moyen de deux poussettes.

Pour les montres mécaniques, on connaît divers correcteurs pouvant remplir ce rôle. Le premier, rotatoire, est la couronne classique, elle permet une correction rapide mais nécessite beaucoup de composants et donc beaucoup d'espace.

Le deuxième, axial, c'est l'ancienne poussette, elle nécessite peu de pièces mais présente le désavantage de devoir employer un outil adéquat pour la correction, en outre, le contact de la partie correctrice avec le rouage est brutal et peut provoquer des dégâts.

Du document EP-A-0 504 623, on connaît un mouvement pour montre à deux faces équipé d'un troisième type de correcteur constitué d'un poussoir solidaire d'une tige dont l'extrémité conique vient s'engager dans la denture d'un pignon de chaussée pour son immobilisation à fin de mise à l'heure d'un seul des affichages. Ce correcteur comprend peu de pièce et la correction est facile mais son désavantage est un grand risque de poussées involontaires, ainsi que d'un contact brutal avec le pignon.

Un quatrième type de correcteur axial est le verrou. Il est constitué de peu de pièces mais présente une difficulté d'usage et un contact brutal avec le mobile à verrouiller. Son étanchéité est en outre difficile à assurer.

Du document FR-A-2 503 409 on connaît par ailleurs un dispositif de mise à l'heure d'une montre-bracelet électronique dans laquelle une roue correctrice peut être amenée en prise avec le rouage des aiguilles par l'action négative et conjuguée d'un ressort et d'une tige déplaçable axialement et présentant des sections de diamètres différents.

La présente invention ayant pour but de réaliser un correcteur et un mécanisme de correction permettant, par sa simplicité et donc sa fiabilité, de réaliser des montres double faces sans en augmenter l'épaisseur d'une façon exagérée et avec une correction aisée, sûre et durable.

Ce résultat est atteint par le mécanisme de correction défini à la revendication 1.

A titre d'exemple, son application a été développée sur un mouvement avec grande moyenne centrale, selon le brevet No 57805, mais son fonctionnement peut tout aussi bien être assuré sur un mouvement avec grande moyenne décentrée ou additionnelle.

Afin d'éviter des usinages sur le mouvement de base, le mouvement est simplement bloqué dans une bague d'encageage M (fig. 1) par des moyens adéquats et solides afin qu'ils forment un tout et on loge tous les composants additionnels sur une plaque supplémentaire N, que l'on fixe sur la bague d'encageage.

Les dessins annexés représentent, à titre d'exemple, une forme d'exécution de l'invention.

La figure 1 représente une coupe du système de fixage ainsi que la transmission du mouvement d'une face à l'autre.

La figure 2 représente une vue, côté B, des pièces additionnelles servant à l'affichage, ainsi que du correcteur faisant l'objet de la présente invention.

Dans le cas présent, l'affichage additionel côté verso, B, est décentré pour permettre à ses indicateurs de tourner le sens horaire sans devoir employer un renvoi supplémentaire et afin d'éviter aussi l'emploi de la roue de minuterie en faisant recours à un affichage des heures d'une façon sautante.

A cet effet, un chevillot C, ajusté élastiquement dans la grande moyenne GM, est côté B, solidaire d'une roue dentée R1, de même diamètre que la roue des minutes R2 ainsi que d'un doigt D qui fait sauter à chaque heure une étoile E indicatrice des heures sautantes, tandis que côté A, il possède une partie conique destinée au lanternage de la chaussée traditionnelle, non représentée sur le dessin.

Les mobiles de minuterie du côté A, étant classiques, ne sont pas représentés sur le dessin.

Une tige T pivotée radialement dans une bague d'encageage M, se déplace horizontalement et peut occuper deux ou plusieurs positions qui sont commandables par une couronne solidaire, non représentée sur le dessin, logée à l'extérieur à la boîte. Les moyens de positionnement de cette tige ne sont pas représentés.

Cette tige T possède des parties cylindriques de différents diamètres Ta, Tb, reliées par une partie conique Tc. Un correcteur K pivoté en 1, axialement dans la bague d'encageage M, ou dans une plaque supérieure N, comporte une cheville P qui s'appuie contre la tige T, et il est muni d'un bras élastique Kr en appui contre un plot F et ayant la fonction d'un ressort.

La position représentée à la fig. 2 correspond à celle de la marche normale, lorsque la couronne, qui commande la tige T, est maintenue contre la boîte.

Dans cette position, la cheville P, malgré la poussée du ressort Kr, reste appuyée sur le grand diamètre de la tige T et maintient le correcteur K en position de non contact avec une roue dentée R2. la transmission entre les deux affichages A et B peut advenir en parfaite synchronisation par le biais du chevillot C, rien n'empêchant cette transmission.

Lorsqu'en tirant la couronne solidaire de la tige T, on lui fait prendre la position représentée en traitillé, la cheville P, sous la poussée du ressort Kr, glisse sur la partie conique Tc et vient s'appuyer sur la partie cylindrique de plus petit diamètre Tb, en libérant ainsi le correcteur K qui sous l'influence du ressort Kr, viendra loger sa pointe dans la denture de la roue R2. Ce blocage est absolument indépendant de l'intensité de la manoeuvre extérieure et sa force de pénétration est uniquement liée à la force du ressort Kr ainsi qu'à la forme de sa pointe; ce contact, tout en étant doux reste sûr et efficace et il empêche une manipulation violente ou involontaire.

Par ce système, les montres doubles faces peuvent facilement être manipulées par le moyen de la couronne traditionnelle pour le remontage et la mise à l'heure simultanée des deux faces, tandis que lorsqu'on voudra manipuler que la face A, on tirera sur la couronne additionnelle de la tige T et l'on bloquera la manipulation de l'affichage B.

La simplicité de ce mécanisme, qui assume l'avantage de la sécurité du verrou et la maniabilité de la couronne, tout en éliminant le contact brutal ou involontaire du poussoir est composé de seulement deux pièces supplémentaires T et K aux fonctions simples et donc sûres.

Un autre avantage de ce système réside dans le fait que demandant peu de place, il permet l'adjonction de mécanismes supplémentaires comme dans l'exemple montré à la fig. 3.

Evoluant sur le même plan que les roues R1 et R2, la roue R3 a le même diamètre et tourne donc à la même vitesse d'un tour par heure. R3 entraîne une roue R5 qui fait un tour en 24 heures par l'intermédiaire d'une roue R4.

R5 tournant en sens horaire, porte un index d'affichage de 24 heures, ou jour/nuit, et grâce à la roue R6, porteuse d'un doigt D2, communique la rotation en sens horaire à l'étoile de 31 dents Q, qui indique la date. Il est évidemment possible d'ajouter un deuxième correcteur K2, identique au correcteur K1, complètement indépendant des autres fonctions, et servant uniquement à la mise rapide de la date. L'avantage de la fonction de ce correcteur est dans ce cas précis largement démontré. En effet, si on le manipule à minuit lorsque la date est en train de changer, la force de son ressort ne lui permettra de faire aucun dégât tandis qu'elle sera largement suffisante pour vaincre la résistance du ressort de l'étoile, Qr, lorsque la correction est possible et faire ainsi avancer l'étoile Q d'une dent à chaque tirage.

## Revendications

1. Mécanisme de correction pour mouvements d'horlogerie comprenant un correcteur (K ; K2) agissant de façon négative sous l'impulsion d'une force élastique (Kr) et qui est positionné par une tige (T ; T2), caractérisé en ce que ledit correcteur (K ; K2) est pivoté axialement, en ce que ladite force élastique (Kr) agit dans le plan général des rouages (R1, R2 ; R1-R6), ladite tige (T ; T2) possédant des parties cylindriques de diamètres différents (Ta, Tb) pour effectuer ledit positionnement.

2. Mécanisme de correction selon la revendication 1, assurant l'entraînement ou la retenue d'une roue dentée (R2; Q), caractérisé en ce que le correcteur (K; K2) est constitué d'un bras monté rotativement (1), muni d'une cheville (P) et d'un bras élastique (Kr) en appui contre un plot (F) de manière à maintenir ladite cheville en appui contre la tige (T; T2) dont les deux parties cylindriques de diamètres différents (Ta, Tb) sont reliés par une partie conique (Tc), la cheville (P) étant, dans une première position de la tige (T) en appui contre le plus grand diamètre (Ta) de la tige de telle manière que le correcteur est écarté de la roue (R2; Q) à bloquer, respectivement à entraîner, et, dans une seconde position de la tige, en appui contre le plus petit diamètre (Tb) de la tige de telle sorte que le correcteur (K; K2) vient bloquer, respectivement entraîner la roue dentée (R2; Q).

3. Montre dite à double face équipée d'un mécanisme de correction selon la revendication 1, caractérisée en ce que ledit mécanisme de correction permet le blocage de l'affichage additionnle côté verso (B).

4. Montre selon la revendication 3, caractérisée en ce que l'affichage additionnel des heures (E) est sautant.

5. Montre selon la revendication 4, caractérisée en ce que le cadran additionnel comporte un affichage des minutes décentré (R2).

6. Montre selon la revendication 5 caractérisé par un chevillot (C) solidaire de plusieurs moyens de transmission.

7. Montre selon la revendication 6, caractérisée par un affichage d'indications supplémentaires comme jour, AM/PM, 24 heures, date, etc.

## Patentansprüche

1. Korrekturmechanismus für Uhrwerke mit einem Korrektor (K; K2), der in negativer Weise unter der Wirkung des Impulses einer elastischen Kraft (Kr) wirkt und welcher durch eine Welle (T; T2) positioniert wird, dadurch gekennzeichnet, dass der erwähnte Korrektor (K; K2) axial schwenkbar gelagert ist, dass die erwähnte elastische Kraft (Kr) in der allgemeinen Ebene der Räderwerke (R1, R2; R1 bis R6) wirkt und dass die erwähnte Welle (T; T2) zylindrische Teile mit unterschiedlichen Durchmessern (Ta, Tb) aufweist, um die erwähnte Positionierung durchzuführen.

2. Korrekturmechanismus nach Anspruch 1, welcher den Antrieb oder das Festhalten eines Zahnrades (R2; Q) gewährleistet, dadurch gekennzeichnet, dass der Korrektor (K; K2) aus einem drehbar montierten, mit einem Stift (P) versehenen Arm (1) und aus einem elastischen Arm (Kr) besteht, welcher an einem Klötzchen (F) anliegt, derart, dass der erwähnte Stift in Anlage an der Welle (T; T2) gehalten wird, deren beide zylindrischen Teile mit unterschiedlichen Durchmessern (Ta, Tb) durch ein konisches Teil (Tc) verbunden sind, und dass der Stift (P) in einer ersten Stellung der Welle (T) an dem Wellenteil (Ta) mit grösserem Durchmesser anliegt, derart, dass der Korrektor von dem zu blockierenden bzw. anzutreibenden Rad (R2; Q) entfernt ist, und in einer zweiten Stellung der Welle an dem Wellenteil (Tb) mit kleinerem Durchmesser (Tb) anliegt, derart, dass der Korrektor (K; K2) das Zahnrad (R2; Q) blockiert bzw. antreibt.

3. Sogenannte zweiseitige Uhr, die mit einem Korrekturmechanismus nach Anspruch 1 ausgerüstet ist, dadurch gekennzeichnet, dass der erwähnte Korrekturmechanismus das Blockieren der zusätzlichen Anzeige auf der Rückseite (B) erlaubt.

4. Uhr nach Anspruch 3, dadurch gekennzeichnet, dass die zusätzliche Stundenanzeige (E) springend ist.

5. Uhr nach Anspruch 4, dadurch gekennzeichnet, dass das zusätzliche Zifferblatt eine exzentrisch angeordnete Minutenanzeige (R2) aufweist.

6. Uhr nach Anspruch 5, gekennzeichnet durch einen Zeigerstift (C), der fest mit mehreren Uebertragungsmitteln verbunden ist.

7. Uhr nach Anspruch 6, gekennzeichnet durch eine zusätzliche Anzeige, wie Tages-, AM/PM-, 24-Stunden-, Datumsanzeige usw.

## Claims

1. A correction mechanism for watch movements comprising a corrector (K; K2) acting in a negative way under the impulse of an elastic force (Kr) and which is positioned by a rod (T; T2), characterized in that said corrector (K; K2) is axially pivoted, and in that said elastic force (Kr) is acting in the general plane of the gear-trains (R1, R2; R1 - R6), said rod (T; T2) having cylindrical parts of different diameters (Ta, Tb) in order to carry out said positioning.

2. The correction mechanism as claimed in claim 1, driving or retaining a toothed wheel (R2, Q), characterized in that the corrector (K; K2) consists of a rotationally mounted arm (1) provided with a roller-pin (P) and with an elastic arm (Kr) pressed against a stud (F) so as to hold said roller-pin pressed against the rod (T; T2) whose two cylindrical parts (Ta, Tb) of different diameters are connected via a conical part (Tc), the roller-pin (P), in a first position of the rod (T), being pressed against the larger-diameter part (Ta) of the rod in such a manner that the corrector is moved away from the wheel (R2; Q) to be blocked, or alternatively to be driven, and, in a second position of the rod, being pressed against the smaller-diameter part (Tb) of the rod in such a way that the corrector (K; K2) blocks, or alternatively drives, the toothed wheel (R2; Q).

3. A so-called double-faced watch equipped with a correction mechanism as claimed in claim 1, characterized in that said correction mechanism enables the additional display, on the reverse side (B), to be blocked.

4. The watch as claimed in claim 3, characterized in that the additional hour display (E) is a jumping one.

5. The watch as claimed in claim 4, characterized in that the additional dial includes an offcentered minute display (R2).

6. The watch as claimed in claim 5, characterized in that there is a toggle (C) fastened to a plurality of transmission means.

7. The watch as claimed in claim 6, characterized in that there is a display of additional indications, such as the day, AM/PM, 24 hours, date, etc.
